# EUROPÄISCHE PATENTSCHRIFT

(11) **EP 1 371 049 B1**
(45) Veröffentlichungstag und Bekanntmachung des Hinweises auf die Patenterteilung: **11.08.2004**
(21) Anmeldenummer: 02732514.1
(22) Anmeldetag: 21.03.2002
(51) Int. Cl.: G09F 3/10

(54) **VERFAHREN UND VORRICHTUNG ZUR HERSTELLUNG VON DOPPELETIKETTEN SOWIE DOPPELETIKETT**
METHOD AND DEVICE FOR PRODUCING DOUBLE LABELS AND CORRESPONDING DOUBLE LABEL
PROCEDE ET DISPOSITIF DE PRODUCTION D'ETIQUETTES DOUBLES, ET ETIQUETTE DOUBLE Y RELATIVE

(30) Priorität: 23.03.2001 DE 10114104
(43) Veröffentlichungstag der Anmeldung: 17.12.2003
(73) Patentinhaber: Checkpoint Systems International GmbH, 69434 Hirschhorn/Neckar (DE)
(72) Erfinder: BANNERT, Georg, 69434 Hirschhorn (DE)
(74) Vertreter: Menges, Rolf, Dipl.-Ing.
(86) Internationale Anmeldenummer: PCT/EP2002/003198
(87) Internationale Veröffentlichungsnummer: WO 2002/076833

(56) Entgegenhaltungen:
- EP-A- 0 859 347
- DE-A- 2 063 483
- FR-A- 2 791 455
- US-A- 3 989 575

## Beschreibung

### Technisches Gebiet

Die Erfindung betrifft ein Verfahren zur Herstellung von Doppeletiketten, bei dem zwei ungleich große Etiketten, welche mit Klebflächen auf jeweils einem Träger lösbar aufgebracht sind, zusammengeführt und miteinander verklebt werden. Die Erfindung betrifft ferner eine Vorrichtung zur Herstellung von Doppeletiketten, mit zumindest zwei Zuführeinrichtungen zum Zuführen von jeweils zumindest einem Etikett auf jeweils einem Träger und wenigstens einer Spendeinrichtung zum Ablösen der Etiketten von den Trägern und zum Zusammenführen und Miteinanderverkleben der Etiketten. Die Erfindung betrifft ebenfalls ein Doppeletikett, hergestellt nach dem zuvor genannten Verfahren und vorzugsweise mittels der zuvor genannten Vorrichtung, bestehend aus zwei ungleich großen Etiketten, welche jeweils eine Klebfläche, wobei das eine Etikett mit einem freien Teil seiner Klebfläche über das andere Etikett hinausragt.

### Stand der Technik

Verfahren, Vorrichtungen und Doppeletiketten der eingangs genannten Art sind aus dem Stand der Technik bereits bekannt. In der DE-OS 2 063 483 ist beispielsweise ein Verfahren zum Herstellen von selbstklebenden Doppeletiketten beschrieben, bei dem ein auf einem Trägerband lösbar befestigtes Oberetikett auf ein gleich großes oder kleineres Unteretikett aufgebracht wird, wobei das Unteretikett ebenfalls auf einem Trägerband lösbar befestigt ist. Das so hergestellte Doppeletikett kann anschließend entweder auf einen Gegenstand aufgeklebt werden oder aber zunächst auf dem Trägerband des Unteretiketts zur weiteren Verwendung verbleiben. Bei dem bekannten Verfahren sind Ober- und Unteretiketten jeweils auf einem Trägerband lösbar aufgebracht, welches mit innenliegenden Etiketten auf einer Abwickelvorrichtung aufgerollt ist und mittels jeweils einer Aufwickelvorrichtung von der Abwickelvorrichtung abgezogen wird. Die Oberetiketten werden dabei über eine Umlenkkante geführt und in Spendstellung gebracht, so daß die Oberetiketten auf die unmittelbar unterhalb der Umlenkkante entlang geführten Unteretiketten aufgeklebt werden können, welche zunächst auf dem Trägerband verbleiben.

Die DE-OS 2 063 483 offenbart ferner eine Vorrichtung zum Herstellen von selbstklebenden Doppeletiketten, mit einer Abwickel- und einer Aufwickelvorrichtung für das Trägerband der Unteretiketten sowie einer weiteren Abwickel- und einer weiteren Aufwickelvorrichtung für das Trägerband der Oberetiketten. Die Vorrichtung weist ferner zwei Umlenkkanten auf, wobei die erste Umlenkkante zum Ablösen der Oberetiketten vom Trägerband und die zweite Umlenkkante zum Ablösen der fertigen Doppeletiketten vom Trägerband vorgesehen ist. Die beiden Umlenkkanten sind dabei in Vorschubrichtung der Trägerbänder hintereinanderliegend angeordnet.

Es sind aus dem Stand der Technik gemäß DE-OS 2 063 483 schließlich auch selbstklebende Doppeletiketten bekannt geworden, welche aus einem Ober- und einem Unteretikett bestehen, wobei das Oberetikett mit seiner Klebschicht auf die Oberseite des Unteretikettes aufgeklebt ist. Dabei kann das Oberetikett nur im Bereich eines Randstreifens mit einer Klebschicht versehen sein. Das Oberetikett kann ferner größer als das Unteretikett ausgebildet sein, so daß es über dieses teilweise hinausragt. Der überragende, freie Teil des Oberetiketts weist dabei aber keine Klebschicht auf, da bei dieser Ausführungsform das Oberetikett nur im Bereich eines Randstreifens mit einer Klebeschicht versehen ist. Das Oberetikett ist hier vielmehr mit einer leicht lösbaren Klebschicht an dem Grundetikett angeklebt, so daß das Oberetikett gegebenenfalls leicht abgezogen werden kann, wobei der freie Teil das Abziehen des Oberetiketts erleichtert. Zum Aufkleben auf die zu etikettierenden Gegenstände dient bei dem bekannten Doppeletikett ausschließlich die Klebfläche des Unteretiketts. Das aus dem Stand der Technik bekannte Doppeletikett hat also den Nachteil, daß es zwar stabil auf den zu etikettierenden Gegenständen befestigt werden kann, daß aber keine stabile und unlösbare Verbindung zwischen Ober- und Unteretikett besteht. Das Doppeletikett erlaubt ferner zwar unterschiedlichste optische Effekte, es ist jedoch für hochwertige Waren, wie beispielsweise Schmuck und Kosmetik weniger geeignet, weil es mit der gesamten Klebfläche des Unteretiketts auf der Ware klebt, was als unansehnlich und unpraktisch anzusehen ist.

Die DE 297 00 468 U1 offenbart darüber hinaus ein Etikett, bei dem ein Aufkleber auf einen flächigen Träger aufgeklebt ist. Der Aufkleber weist dabei ein erstes Feld, auf dem beispielsweise der Preis der auszuzeichnenden Ware aufgedruckt sein kann, und ein größeres zweites Feld auf, welche beide eine selbstklebende Rückseite besitzen. Nach dem Abziehen des Aufklebers von einer Schutzfolie wird das erste Feld entlang einer Grenzlinie zwischen erstem und zweitem Feld umgeknickt und mit seiner Rückseite auf die Rückseite des zweiten Feldes geklebt. Der Aufkleber wird dann mit der verbleibenden selbstklebenden Fläche der Rückseite des zweiten Feldes auf den Träger geklebt, wobei das bedruckte erste Feld durch ein Fenster des Trägers sichtbar bleibt. Dieses bekannte Etikett kann aber nur manuell und auf relativ komplizierte Weise komplett zusammengesetzt werden, so dass es nicht in einem kostengünstigen und einfachen Verfahren hergestellt werden kann.

### Darstellung der Erfindung

Es ist daher Aufgabe der Erfindung, ein Verfahren und eine Vorrichtung zur einfachen und kostengünstigen Herstellung eines Doppeletiketts zu schaffen, bei dem eine sehr stabile Verbindung zwischen den beiden Etiketten besteht und das ferner für die Auszeichnung hochwertiger Waren geeignet ist.

Erfindungsgemäß wird die Aufgabe durch ein Verfahren der eingangs genannten Art gelöst, bei dem beide Etiketten jeweils von ihrem Träger gelöst und mit einander zugewandten Klebflächen miteinander verklebt werden. Auf diese Weise entsteht eine stabile und praktisch nicht mehr lösbare Verbindung zwischen den beiden Etiketten. Das erfindungsgemäße Verfahren hat ferner den Vorteil, daß herkömmliche Etiketten, die jeweils auf einem Träger lösbar aufgebracht sind, zu einem stabilen Doppeletikett verbunden werden können. Die Bereitstellung spezieller Etikettenvorstufen oder die Modifizierung vorhandener Etiketten ist hier nicht erforderlich. Durch das Verkleben zweier ungleich großer Etiketten mittels des erfindungsgemäßen Verfahrens entsteht ein Doppeletikett, welches einen festen Teil aufweist, der beispielsweise beschriftet oder bedruckt werden kann, und darüber hinaus mit seinem freien, flexibleren Abschnitt auf einen zu etikettierenden Gegenstand oder ein Trägerband aufgebracht bzw. aufgeklebt werden kann. Das Verfahren kann also sowohl beim Etikettiervorgang als auch bei der Herstellung von Doppeletiketten Anwendung finden.

In vorteilhafter Ausgestaltung des erfindungsgemäßen Verfahrens ist vorgesehen, daß die Etiketten von den Trägem mittels zumindest einer Spendeinrichtung gelöst werden, unmittelbar hinter der Spendeinrichtung miteinander verklebt und anschließend auf einen zu etikettierenden Gegenstand oder einen weiteren Träger gespendet werden. Ein solches Verfahren hat den Vorteil, daß die beiden einzelnen, das Doppeletikett bildenden Etiketten gleichzeitig von den Trägem abgelöst und in einem Schritt zu dem Doppeletikett verbunden werden können. Das erfindungsgemäße Verfahren ist also besonders schnell und ökonomisch. Das bereits fertiggestellte Doppeletikett kann anschließend entweder unmittelbar auf einen zu etikettierenden Gegenstand oder aber auf einen weiteren Träger gespendet werden. Bei der letztgenannten Alternative entsteht ein selbständig verkehrsfähiges Produkt, welches beispielsweise zur Preisauszeichnung mittels Handetikettiergeräten vorgesehen sein kann.

In weiterer Ausgestaltung des erfindungsgemäßen Verfahrens ist vorgesehen, daß die Träger Trägerbänder sind, welche jeweils von einer Abwickelrolle abgezogen werden und zum Ablösen der Etiketten über eine Spendkante geführt werden. Dabei werden bei einer bevorzugten Ausführungsform der Erfindung zumindest zwei Trägerbänder und zumindest zwei Abwickelrollen verwendet, wobei von der einen Abwickelrolle das Trägerband mit innenliegenden Etiketten und von der anderen Abwickelrolle das Trägerband mit außenliegenden Etiketten abgezogen wird, so daß die Trägerbänder an der Spend einrichtung aufeinander zulaufen und die Etiketten mit einander zugewandten Klebflächen zusammengeführt werden. Das erfindungsgemäße Verfahren läßt sich also in vorteilhafter Weise durch Modifizierung bereits vorhandener Maschinen oder Etikettiergeräte durchführen, wobei das gewünschte Resultat durch die Orientierung der Etiketten und die entsprechende Führung der Trägerbänder erzielt werden kann.

Dadurch, daß die Trägerbänder an der Umlenkkante aufeinander zulaufen, werden diese parallel und in unmittelbarer Nähe zueinander von der Umlenkkante weggezogen, so daß es möglich ist, die beiden Trägerbänder auf eine gemeinsame Aufwickelrolle aufzuwickeln. Hierdurch kann das Verfahren weiter vereinfacht und zudem der apparative Aufwand verringert werden.

Um ein stabiles und gleichmäßiges Verkleben der Etiketten zu gewährleisten, ist in vorteilhafter Ausgestaltung der Erfindung vorgesehen, daß die Etiketten hinter der Spendeinrichtung zwischen zwei Andrückrollen hindurchgeführt werden.

Durch das erfindungsgemäße Verfahren entsteht ein vorteilhaftes Doppeletikett der eingangs genannten Art, bei dem zwei einzelne Etiketten mit einander zugewandten Klebflächen miteinander verklebt sind. Das erfindungsgemäße Doppeletikett ist also praktisch in zwei Bereiche gegliedert, wobei der eine Bereich aus zwei miteinander verklebten Etiketten besteht, während der andere Bereich ein freier, nicht verklebter Teil eines Etiketts ist, dessen Klebfläche zur weiteren Verwendung zur Verfügung steht. Der Bereich, der aus zwei verklebten Etiketten besteht, ist sehr stabil und weist an seiner Oberseite keine Klebfläche auf, so daß dieser Bereich an der Oberseite beschriftet oder bedruckt werden kann. Der nicht verklebte Teil ist flexibler und dient der Befestigung auf zu etikettierenden Gegenständen oder einem sonstigen Träger. Das erfindungsgemäße Doppeletikett eignet sich insbesondere zur Auszeichnung hochwertiger Artikel wie beispielsweise Schmuck oder Kosmetik, an denen ein mit seiner gesamten Fläche aufgeklebtes Etikett störend und wenig attraktiv wirken würde. Die Form des Etiketts kann dabei so gewählt werden, daß nur ein geringer Teil des gesamten Doppeletiketts auf dem auszuzeichnenden Gegenstand aufgeklebt ist, während der doppelt ausgebildete Teil der Beschriftung dient. Auf diese Weise können hochwertige Waren sehr ansehnlich und schonend etikettiert werden.

In besonders vorteilhafter Ausgestaltung der Erfindung ist vorgesehen, daß das eine Etikett eine größere Klebfläche als das andere Etikett aufweist und an einem Abschnitt seines Randbereiches mit seinem freien Teil über das andere Etikett hinausragt, wobei die übrige Klebfläche des einen Etiketts mit der Klebfläche des anderen Etiketts verklebt ist. Dabei weist der freie Teil des einen Etiketts vorzugsweise eine geringere Breite als der verklebte Bereich des Doppeletiketts auf, so daß der verklebte Bereich des Doppeletiketts praktisch fahnenartig gegenüber dem freien und auf dem zu etikettierenden Gegenstand aufgebrachten Teil des Etiketts hervortritt. Auf diese Weise entsteht eine besonders attraktive Form des Doppeletiketts, so daß hochwertige Waren auch mit einem entsprechend hochwertigen Etikett ausgezeichnet werden können. Der freie Teil des einen Etiketts dient zwar letztendlich zur Befestigung an zu etikettierenden Gegenständen, er kann aber zunächst auch auf einem Träger lösbar aufgeklebt sein, so daß die Etiketten in dieser Form der weiteren Verwendung, beispielsweise in einer Etikettiermaschine, zugeführt werden können.

Die oben genannte Aufgabe wird ferner durch eine Vorrichtung der eingangs genannten Art gelöst, bei der die Spendeinrichtung parallel nebeneinander liegende Spendkanten aufweist. Diese besondere Ausgestaltung der Spendeinrichtung ermöglicht das gleichzeitige, parallele Ablösen der beiden Etiketten, so daß diese unmittelbar hinter den beiden Spendkanten zusammengeführt und verklebt werden können. Das Ablösen der einzelnen Etiketten und das Zusammenfügen zu dem fertigen Doppeletikett kann durch die Anordnung der Spendkanten praktisch in einem Schritt erfolgen. Hierdurch kann die erfindungsgemäße Vorrichtung beispielsweise auch als Handetikettiergerät eingesetzt werden.

In einer bevorzugten Ausführungsform der erfindungsgemäßen Vorrichtung ist vorgesehen, daß die Zuführeinrichtungen Abwickelrollen und die Träger Trägerbänder sind. Dabei dient eine der Abwickelrollen zur Aufnahme eines der Trägerbänder mit innenliegenden ersten Etiketten und die andere Abwickelrolle zur Aufnahme des anderen Trägerbandes mit außenliegenden zweiten Etiketten. Die Abwickelrollen sind in vorteilhafter Weise derart angeordnet, daß die ersten Etiketten auf dem einen Trägerband der einen Spendkante und die zweiten Etiketten auf dem anderen Trägerband der anderen Spendkante auf zueinander entgegengesetzten Seiten zugeführt werden, so daß die Etiketten an den Spendkanten mit ihren Klebeflächen einander zugewandt angeordnet sind. Durch das unterschiedliche Aufwickeln der mit Etiketten versehenen Trägerbänder und die entsprechende Anordnung der Abwickelrollen kann das gegenseitige Verkleben der Etiketten mit ihren Klebflächen mit geringem apparativem Aufwand realisiert werden. Daher kann die erfindungsgemäße Vorrichtung auch durch einfache Modifizierung vorhandener Geräte hergestellt oder als Anbau an solche Geräte ausgebildet werden.

Zur besonders vorteilhaften Ausgestaltung der erfindungsgemäßen Vorrichtung kann eine gemeinsame Aufwickelrolle zum Aufwickeln von beiden Trägerbändem von den Abwickelrollen vorgesehen sein. Dabei ist es besonders vorteilhaft und bei einer bevorzugten Ausführungsform vorgesehen, daß die Aufwickelrolle zwischen den beiden Abwickelrollen angeordnet ist. Durch diese Anordnung ist eine sehr kompakte Bauweise und somit eine Reduzierung des Platzbedarfes möglich. Dies ist besonders dann von Vorteil, wenn die erfindungsgemäße Vorrichtung als Handetikettiergerät ausgestaltet ist. Die erfindungsgemäße Vorrichtung kann nämlich sowohl als Etikettiergerät zum unmittelbaren Auszeichnen von zu etikettierenden Gegenständen, als auch als Maschine zur Herstellung von Doppeletiketten, die auf einem Trägerband aufgebracht zur späteren Verwendung vorgesehen sind, eingesetzt werden. Bei der zweiten Ausführungsform ist in vorteilhafter Weise vorgesehen, daß eine dritte Abwickelrolle zur Aufnahme eines leeren Trägerbandes vorgesehen ist. Auf dieses leere Trägerband können dann die fertigen Doppeletiketten gespendet werden, so daß ein selbständig verkehrsfähiges Produkt entsteht.

Um ein stabiles und gleichmäßiges Verkleben der beiden Etiketten zum Doppeletikett zu gewährleisten, ist in weiterer Ausgestaltung der erfindungsgemäßen Vorrichtung vorgesehen, daß hinter der Spendeinrichtung zumindest zwei Andrückrollen angeordnet sind.

### Kurze Beschreibung der Zeichnungen

Die Erfindung wird im weiteren anhand der Figuren näher erläutert

Es zeigt
- Fig. 1: eine perspektivische Ansicht einzelner Bestandteile der erfindungsgemäßen Vorrichtung zur Durchführung des erfindungsgemäßen Verfahrens,
- Fig. 2: eine perspektivische Ansicht einer weiteren Ausführungsform der erfindungsgemäßen Vorrichtung,
- Fig. 3: eine Draufsicht auf die Oberseite eines erfindungsgemäßen Etiketts und
- Fig. 4: eine Draufsicht auf die Unterseite eines anderen erfindungsgemäßen Etiketts.

### Beschreibung der bevorzugten Ausführungsform

Fig. 1 zeigt einzelne Bestandteile der erfindungsgemäßen Vorrichtung zur Durchführung des erfindungsgemäßen Verfahrens sowie ein fertig gestelltes Doppeletikett 1. Das Doppeletikett 1 besteht aus zwei einzelnen, ungleich großen Etiketten 2, 3, wobei das eine Etikett 2 mit einem freien Teil 5 seiner Klebfläche über das andere Etikett 3 hinausragt. Die beiden Etiketten 2, 3 sind mit einander zugewandten Klebflächen miteinander verklebt. Innerhalb der Vorrichtung zur Herstellung der Doppeletiketten, also im Ausgangszustand sind die mit 7, 9 bezeichneten Etiketten jeweils auf einem Träger 11, 13 aufgebracht. Die erfindungsgemäße Vorrichtung weist ferner zwei Zuführeinrichtungen auf, welche im vorliegenden Ausführungsbeispiel aus den Abwickelrollen 17, 19 bestehen. Die Träger 11, 13 der Etiketten 7, 9 sind hier jeweils Trägerbänder 21, 23, welche auf die Abwickelrollen 17, 19 aufgerollt sind. Dabei ist das eine Trägerband 21 mit innenliegenden Etiketten 7 und das andere Trägerband 23 mit außenliegenden Etiketten 9 auf die jeweilige Abwickelrolle 17, 19 aufgerollt. Während der Herstellung der Doppeletiketten werden die Trägerbänder 21, 23 im vorliegenden Ausführungsbeispiel jeweils im Uhrzeigersinn von den Abwickelrollen 17, 19 abgezogen. Die Abwickelrollen 17, 19 können dabei entweder in bezug auf die Abzugsrichtung nebeneinanderoder hintereinander liegend angeordnet sein. Die Etiketten 7, 9 werden von den Abwickelrollen 17, 19 einer Spendeinrichtung 25 zugeführt, wobei die Trägerbänder 21, 23 an der Spendeinrichtung 25 aufeinander zulaufen. Die Trägerbänder 21, 23 werden anschließend jeweils entgegen der Zuführrichtung von der Spendeinrichtung 25 weggeführt, wobei sie entweder auf getrennte Aufwickelrollen oder eine gemeinsame Aufwickelrolle aufgerollt werden können, was hier nicht dargestellt ist. Die Spendeinrichtung 25 besteht aus zwei parallel nebeneinander liegend angeordneten Spendkanten 27, 29, an denen die Etiketten 7, 9 von den Trägerbändem 21, 23 abgelöst werden. In dieser Darstellung werden die ersten Etiketten 7 auf dem Trägerband 21 der Spendkante 27 von oben und die zweiten Etiketten 9 auf dem Trägerband 23 der Spendkante 27 von unten zugeführt. Durch diese Zuführung der Etiketten 7, 9 von entgegengesetzten Seiten sind die Etiketten 7, 9 an den Spendkanten 27, 29 mit ihren Klebflächen einander zugewandt angeordnet. Dies wird nochmals deutlich bei den in dem Zwischenstadium, also im abgelösten Zustand mit 31, 33 bezeichneten Etiketten, welche mit ihren Klebflächen 35, 37 einander zugewandt sind und unmittelbar nach dem Ablösen von den Trägerbändem 21, 23 miteinander verklebt werden. Das Verkleben oder die Vervollständigung des Klebvorganges kann beispielsweise auch dadurch erfolgen, daß die Etiketten 31, 33 zwischen zwei Andrückrollen 39, 41 hindurchgeführt werden. Durch die besondere Anordnung der hier dargestellten Bestandteile der erfindungsgemäßen Vorrichtung können die erfindungsgemäßen Doppeletiketten 1 auf besonders vorteilhafte Weise durch das erfindungsgemäße Verfahren hergestellt werden. Die hier dargestellte Vorrichtung kann beispielsweise in Form eines Handetikettiergeräts ausgebildet sein, mit dem die Doppeletiketten 1 unmittelbar auf den zu etikettierenden Gegenstand aufgebracht werden können. Es ist aber auch möglich, die fertiggestellten Doppeletiketten 1 auf ein zusätzliches Trägerband aufzubringen, um so ein selbständig verkehrsfähiges Produkt zu erhalten. Diese alternative Ausführungsform ist im weiteren in Fig. 2 dargestellt.

Fig. 2 zeigt einen Ausschnitt aus einer erfindungsgemäßen Vorrichtung mit auf zwei Trägerbändern 43, 45 aufgebrachten Etiketten 47, 49. Die Etiketten 47, 49 werden wie in Fig. 1 bereits dargestellt und erläutert auf den Trägerbändem 43, 45 jeweils der Spendeinrichtung 51 von entgegengesetzten Seiten zugeführt. Die Spendeinrichtung 51 besteht auch hier aus zwei parallel nebeneinanderliegend angeordneten Spendkanten 53, 55. In Ergänzung zu Fig. 1 werden hier die fertiggestellten Doppeletiketten 57 einem zusätzlichen Träger 58 in Form eines Trägerbands 59 zugeführt und auf dieses mit der zur Verfügung stehenden freien Klebfläche 61 aufgeklebt. Auf diese Weise kann mit der erfindungsgemäßen Vorrichtung ein selbständig verkehrsfähiger Endlosstreifen 63 mit Doppeletiketten 57 hergestellt werden.

Fig. 3 zeigt eine Draufsicht auf ein erfindungsgemäßes Doppeletikett 65, welches aus dem hier sichtbaren größeren ersten Etikett 67 und einem hier nicht sichtbaren zweiten Etikett besteht. Beide Etiketten sind mit ihren Klebflächen einander zugewandt und miteinander verklebt. Das erste Etikett 67 ist dabei größer als das zweite Etikett und weist insbesondere eine größere Klebfläche auf. Mit dem freien Teil 69 seiner Klebfläche 71 ragt das erste Etikett 67 an einem Abschnitt 70 des Randbereiches 72 über das andere Etikett hinaus. Der freie Teil 69 des ersten Etiketts 67, welcher über das andere Etikett hinausragt, weist eine geringere Breite als der verklebte Bereich 73 des Doppeletiketts 65 auf, so daß eine fahnenartige Form entsteht. Während bei dem Doppeletikett 65 der freie Teil 69 mit seiner Klebfläche 71 zum Aufkleben des Doppeletiketts 65 auf die Ware dient, ist der verklebte Bereich 73 des Doppeletiketts 65 ausschließlich zur Beschriftung vorgesehen. Durch diese spezielle Form des Doppeletiketts 65 entsteht ein sehr attraktives Etikett, mit dem auch hochwertige Waren dezent und zugleich schonend ausgezeichnet werden können, weil nicht das gesamte Etikett auf der kostbaren Ware aufgeklebt sein muß.

Fig. 4 zeigt eine Draufsicht auf die Unterseite eines anderen erfindungsgemäßen Doppeletiketts 75. Wie das in Fig. 3 dargestellte Etikett weist auch das Doppeletikett 75 einen verklebten Bereich 77 auf, welcher ausschließlich der Beschriftung dient. Das erste Etikett 79 ragt mit dem freien Teil 81 seiner Klebfläche 83 über das zweite Etikett 85 hinaus, wobei auch hier der freie Teil 81 eine geringere Breite als der verklebte Bereich 77 des Doppeletiketts 75 aufweist. Auch hier ist ein mehr oder weniger fahnenförmiges Doppeletikett 75 dargestellt, bei dem der freie Teil 81 der Klebfläche 83 ausschließlich dem Aufbringen auf der Ware dient, während der verklebte Bereich 77 des Doppeletiketts zur Beschriftung bzw. zum Bedrucken zur Verfügung steht. Selbstverständlich ist das erfindungsgemäße Etikett nicht auf die hier dargestellten Formen beschränkt, sondern es können im Rahmen der Erfindung beliebige Formen in Anpassung an die Bedürfnisse des Benutzers oder die Erfordernisse des Produktes gewählt werden.

## Patentansprüche

1. Verfahren zur Herstellung von Doppeletiketten, bei dem zwei ungleich große Etiketten, welche mit Klebflächen auf jeweils einem Träger lösbar aufgebracht sind, zusammengeführt und miteinander verklebt werden, **dadurch gekennzeichnet, daß** beide Etiketten (2, 3, 7, 9, 31, 33, 47, 49, 67, 79, 85) jeweils von Ihrem Träger (11, 13) gelöst und mit einander zugewandten Klebflächen (35, 37) miteinander verklebt werden.

2. Vorfahren nach Anspruch 1, **dadurch gekennzeichnet, daß** die Etiketten (2, 3, 7, 9, 31, 33, 47, 49, 67, 79, 85) von den Trägem (11, 13) mittels zumindest einer Spendeinrichtung (25, 51) gelöst werden, unmittelbar hinter der Spendeinrichtung (25, 51) miteinander verklebt und anschließend auf einen zu etikettierenden Gegenstand oder einen weiteren Träger (58) gespendet werden.

3. Verfahren nach Anspruch 2, **dadurch gekennzeichnet, daß** die Träger (11, 13. 58) Trägerbänder ( 21, 23, 43, 45, 59) sind, welche jeweils von einer Abwickelrolle (17, 19) abgezogen werden und zum Ablösen der Etikatten (2, 3, 7, 9, 31, 33, 47, 49, 67, 79, 85) über eine Spendkante (27, 29, 53, 55) geführt werden.

4. Verfahren nach Anspruch 3, **dadurch gekennzeichnet, daß** zumindest zwei Trägerbänder (21, 23) und zumindest zwei Abwickelrollen (17, 19) verwendet werden und daß von der einen Abwickelrolle (17) das Trägerband (21) mit Innenliagenden Etiketten (7) und von der anderen Abwickelrolle (19) das Trägerband (23) mit außenliagenden Etiketten (9) abgezogen wird, wobei die Trägerbänder (21, 23) an der spendeinrichtung (25) aufeinander zulaufen.

5. Verfahren nach Anspruch 4, **dadurch gekennzeichnet, daß** die beiden Trägerbänder (21, 23, 43, 45) auf eine gemeinsame Aufwickelrolle gewickelt werden.

6. Verfahren nach einem der Ansprüche 2 bis 5, **dadurch gekennzeichnet, daß** die Etiketten (2, 3, 7, 9, 31, 33, 47, 49, 67, 79, 85) hinter der Spendeinrichtung (25, 51) zwischen zwei Andrückrollen (39, 41) hindurchgeführt werden.

7. Doppeletikett (1, 57, 65, 75), hergestellt durch das Verfahren nach einem der Ansprüche 1 bis 8, bestehend aus zwei ungleich großen Etiketten, welche jeweils eine Klebfläche aufweisen, wobei das eine Etikett mit einem freien Tell seiner Klabfläche über das andere Etikett hinausragt, **dadurch gekennzeichnet, daß** zwei einzelne Etiketten (2, 3, 7, 9, 31, 33, 47, 49, 67, 79, 85) mit einander zugewandten Klebflächen (35, 37) miteinander verklebt sind.

8. Doppeletikett nach Anspruch 7, **dadurch gekennzeichnet, daß** das eine Etikett (2, 67, 79) eine größere Klebfläche (71, 83) als das andere Etikett (3, 85) aufweist und an einem Abschnitt (70) eines Randbereiches (72) mit seinem freien Teil (69, 81) über des andere Etikett (3, 85) hinausragt, wobei die übrige Klebfläche des einen Etiketts mit der Klebfläche des anderen Etiketts verklebt ist.

9. Doppeletikett nach Anspruch 8, **dadurch gekennzeichnet, daß** der freie Teil (5, 69, 81) des einen Etiketts (2, 67, 79) eine geringere Breite als der verklebts Bereich (73, 77) des Doppeletiketts (1, 65, 75) aufweist.

10. Doppeletikett nach Anspruch 8 oder 9, **dadurch gekennzeichnet, daß** der freie Tell (5, 69, 81) des einen Etiketts (2, 67, 79) auf einem Träger (58) lösbar aufgeklebt und/oder zur Befestigung an Gegenständen vorgesehen ist.

11. Vorrichtung zur Herstellung von Doppeletiketten, mit zumindest zwei Zuführeinrichtungen zum Zuführen von jeweils zumindest einem Etikett auf jeweils einem Träger und wenigstens einer Spendelnrichtung zum Ablösen der Etiketten von den Trägern und zum Zusammenführen und Miteinanderverkleben der Etiketten, **dadurch gekennzeichnet, daß** die Spendeinrichtung (25, 51) parallel nebeneinander liegende Spendkanten (27, 29, 53, 55) aufweist und daß die Abwickelrollen (17, 19) derart angeordnet sind, daß die ersten Etiketten (7) auf dem einen Trägerband (21) der einen Spendkante (27) und die zweiten Etiketten (9) auf dem anderen Trägerband (23) der anderen Spendkante (29) auf zueinander entgegengesetzten Seiten zugeführt werden, so daß die Etiketten (7, 9) an den Spendkanten (27, 29) mit ihren Klebflächen einander zugewandt angeordnet sind.

12. Vorrichtung nach Anspruch 11, **dadurch gekennzeichnet, daß** die Zuführeinrichtungen Abwickelrollen (17, 19) und die Träger (11, 13) Trägerbänder (21, 23) sind, wobei eine der Abwickelrollen (17) zur Aufnahme eines der Trägerbänder (21) mit innenliegenden ersten Etiketten (7) und die andere Abwickelrolle (19) zur Aufnahme des anderen Trägerbandes (23) mit außenllegenden zweiten Etiketten (9) dient

13. Vorrichtung nach Anspruch 12, **dadurch gekennzeichnet, daß** eine Aufwickelrolle zum Aufwickeln von beiden Trägerbändem (21, 23, 43, 45) von den Abwickelrollen (17, 19) vorgesehen ist.

14. Vorrichtung nach Anspruch 13, **dadurch gekennzeichnet, daß** die Aufwickelrolle zwischen den beiden Abwickelrollen (17, 19) angeordnet ist.

15. Vorrichtung nach einem der Ansprüche 12 bis 14, **dadurch gekennzeichnet, daß** eine dritte Abwickelrolle zur Aufnahme eines leeren Trägerbandes (59) vorgesehen ist.

16. Vorrichtung nach einem der Ansprüche 11 bis 15; **dadurch gekennzeichnet, daß** hinter der Spendelnrichtung (25, 51) zumindest zwei Andrückrollen (39, 41) angeordnet sind.

## Claims

1. A method for the production of double labels, wherein two labels of unequal size, which are detachably applied by adhesive surfaces to a respective carrier, are put together and adhered to one another, **characterized in that** the two labels (2, 3, 7, 9, 31, 33, 47, 49, 67, 79, 85) are detached from their respective carrier (11, 13) and are adhered together with adhesive surfaces (35, 37) facing each other.

2. The method according to claim 1, **characterized in that** the labels (2, 3, 7, 9, 31, 33, 47, 49, 67, 79, 85) are detached from the carriers (11, 13) by means of at least one dispensing device (25, 51); they are adhered together directly behind the dispensing device (25, 51); and they are subsequently dispensed onto an object to be labelled or onto a further carrier (58).

3. The method according to claim 2, **characterized in that** the carriers (11, 13, 58) are carrier tapes (21, 23, 43, 45, 59), each of which is drawn from an unwinding roller (17, 19) and is guided over a dispensing edge (27, 29, 53, 55) to detach the labels (2, 3, 7, 9, 31, 33, 47, 49, 67, 79, 85).

4. The method according to claim 3, **characterized in that** at least two carrier tapes (21, 23) and at least two unwinding rollers (17, 19) are used, and that the carrier tape (21) with labels (7) on the inside is drawn from the one unwinding roller (17) and the carrier tape (23) with labels (9) on the outside is drawn from the other unwinding roller (19), with the carrier tapes (21, 23) running toward each other at the dispensing device (25).

5. The method according to claim 4, **characterized in that** the two carrier tapes (21, 23, 43, 45) are wound onto a common winding roller.

6. The method according to any of claims 2 to 5, **characterized in that** the labels (2, 3, 7, 9, 31, 33, 47, 49, 67, 79, 85) are guided through between two pressure rollers (39, 41) behind the dispensing device (25, 51).

7. A double label (1, 57, 65, 75) produced by means of the method according to any of claims 1 to 6, comprising two labels of unequal size, each having an adhesive surface, wherein a free portion of the adhesive surface of the one label protrudes past the other label, **characterized in that** two individual labels (2, 3, 7, 9, 31, 33, 47, 49, 67, 79, 85) are adhered together with their adhesive surfaces (35, 37) facing each other.

8. The double label according to claim 7, **characterized in that** the one label (2, 67, 79) has a larger adhesive surface (71, 83) than the other label (3, 85), and it protrudes with its free portion (69, 81) past the other label (3, 85) at one segment (70) of a peripheral area (72), with the remaining adhesive surface of the one label adhering to the adhesive surface of the other label.

9. The double label according to claim 8, **characterized in that** the free portion (5, 69, 81) of the one label (2, 67, 79) has a lesser width than the adhered area (73, 77) of the double label (1, 65, 75).

10. The double label according to claim 8 or 9, **characterized in that** the free portion (5, 69, 81) of the one label (2, 67, 79) is detachably adhered to a carrier (58) and/or is provided for attachment to objects.

11. A device for producing double labels, comprising at least two feed devices for supplying at least one label each to a respective carrier, and at least one dispensing device for detaching the labels from the carriers and for putting the labels together and adhering them to one another, **characterized in that** the dispensing device (25, 51) has dispensing edges (27, 29, 53, 55) lying parallel and adjacent to one another; and that the unwinding rollers (17, 19) are arranged in such a manner that the first labels (7) on the one carrier tape (21) are fed to the one dispensing edge (27), and the second labels (9) on the other carrier tape (23) are fed to the other dispensing edge (29) on mutually opposite sides, so that the labels (7, 9) at the dispensing edges (27, 29) are arranged with their adhesive surfaces facing one another.

12. The device according to claim 11, **characterized in that** the feed devices are unwinding rollers (17, 19) and the carriers (11, 13) are carrier tapes (21, 23), with one of the unwinding rollers (17) serving to accommodate one of the carrier tapes (21) with first labels (7) lying on the inside, and with the other unwinding roller (19) serving to accommodate the other carrier tape (23) with second labels (9) lying on the outside.

13. The device according to claim 12, **characterized in that** one winding roller is provided to wind up the two carrier tapes (21, 23, 43, 45) from the unwinding rollers (17, 19).

14. The device according to claim 13, **characterized in that** the winding roller is arranged between the two unwinding rollers (17, 19).

15. The device according to any of claims 12 to 14, **characterized in that** a third unwinding roller is provided to accommodate an empty carrier tape (59).

16. The device according to any of claims 11 to 15, **characterized in that** at least two pressure rollers (39, 41) are arranged behind the dispensing device (25, 51).

## Revendications

1. Procédé de fabrication d'étiquettes doubles, dans lequel deux étiquettes de dimensions différentes sont appliquées de manière détachable par leurs faces adhésives chacune sur un support, sont amenées l'une vers l'autre et sont collées l'une contre l'autre, **caractérisé en ce que** les deux étiquettes (2, 3, 7, 9, 31, 33, 47, 49, 67, 79, 85) sont détachées chacune de leur support (11, 13) et sont collées l'une contre l'autre par les faces adhésives (35, 37) orientées l'une vers l'autre.

2. Procédé selon la revendication 1, **caractérisé en ce que** les étiquettes (2, 3, 7, 9, 31, 33, 47, 49, 67, 79, 85) sont détachées des supports (11, 13) au moyen d'au moins un distributeur (25, 51), sont collées l'une contre l'autre directement en aval du distributeur (25, 51) et sont ensuite disposées sur un objet à étiqueter ou sur un autre support (58).

3. Procédé selon la revendication 2, **caractérisé en ce que** les supports (11, 13, 58) sont des bandes de support (21, 23, 43, 45, 59), qui sont déroulées chacune à partir d'un rouleau de dévidage (17, 19) et sont guidées sur un bord de distribution (27, 29, 53, 55) pour détacher les étiquettes (2, 3, 7, 9, 31, 33, 47, 49, 67, 79, 85).

4. Procédé selon la revendication 3, **caractérisé en ce que** l'on utilise au moins deux bandes de support (21, 23) et au moins deux rouleaux de dévidage (17, 19) et **en ce que** la bande de support (21), avec les étiquettes (7) disposées sur la face intérieure, est déroulée à partir d'un rouleau de dévidage (17) et la bande de support (23), avec les étiquettes (9) disposées sur la face extérieure, est déroulée à partir de l'autre rouleau de dévidage (19), les bandes de support (21, 23) se rejoignant au niveau du distributeur (25).

5. Procédé selon la revendication 4, **caractérisé en ce que** les deux bandes de support (21, 23, 43, 45) sont déroulées sur un dérouleur commun.

6. Procédé selon l'une quelconque des revendications 2 à 5, **caractérisé en ce que**, en aval du distributeur (25, 51), les étiquettes (2, 3, 7, 9, 31, 33, 47, 49, 67, 79, 85) sont acheminées entre deux rouleaux presseurs (39, 41).

7. Étiquette double (1, 57, 65, 75), réalisée par le procédé selon l'une quelconque des revendications 1 à 6, formée par deux étiquettes de dimensions différentes qui comportent chacune une surface adhésive, l'une des étiquettes avec une partie dégagée de sa surface adhésive débordant de l'autre étiquette, **caractérisée en ce que** deux étiquettes individuelles (2, 3, 7, 9, 31, 33, 47, 49, 67, 79, 85) sont collées l'une contre l'autre par des faces adhésives (35, 37) orientées l'une vers l'autre.

8. Étiquette double selon la revendication 7, **caractérisée en ce que** l'une des étiquettes (2, 67, 79) a une face adhésive (71, 83) plus grande que celle de l'autre étiquette (3, 85) et, avec sa partie dégagée (69, 81), déborde de l'autre étiquette (3, 85) au niveau d'un tronçon (70) d'une zone de bordure (72), le reste de la face adhésive de l'une des étiquettes étant collé contre la face adhésive de l'autre étiquette.

9. Étiquette double selon la revendication 8, **caractérisée en ce que** la partie dégagée (5, 69, 81) de l'une des étiquettes (2, 67, 79) a une largeur inférieure à celle de la zone collée (73, 77) de l'étiquette double (1, 85, 65).

10. Étiquette double selon la revendication 8 ou 9, **caractérisée en ce que** la partie dégagée (5, 69, 81) de l'une des étiquettes (2, 67, 79) est collée de manière détachable sur un support (58) et/ou est prévue pour la fixation contre des objets.

11. Dispositif destiné à la réalisation d'étiquettes doubles, comprenant au moins deux dispositifs d'acheminement, destinés à acheminer chacun au moins une étiquette sur un support respectif, et au moins un distributeur pour détacher les étiquettes des supports et pour amener les étiquettes l'une vers l'autre et les coller l'une contre l'autre, **caractérisé en ce que** le distributeur (25, 51) comporte des bords de distribution (27, 29, 53, 55) parallèles l'un à l'autre, et **en ce que** les rouleaux de dévidage (17, 19) sont agencés de telle sorte que les premières étiquettes (7) sur l'une des bandes de support (21) sont acheminées vers un des bords de distribution (27) et les deuxièmes étiquettes (9) sur l'autre bande de support (23) sont acheminées vers l'autre bord de distribution (29) sur des côtés opposés l'un à l'autre, de telle sorte que les étiquettes (7, 9), au niveau des bords de distribution (27, 29), sont disposées avec leurs faces adhésives orientées l'une vers l'autre.

12. Dispositif selon la revendication 11, **caractérisé en ce que** les dispositifs d'acheminement sont des rouleaux de dévidage (17, 19) et les supports (11, 13) sont des bandes de support (21, 23), l'un des rouleaux de dévidage (17) étant destiné à recevoir l'une des bandes de support (21) avec les premières étiquettes (7) disposées sur la face intérieure et l'autre rouleau de dévidage (19) étant destiné à recevoir l'autre bande de support (23) avec les premières étiquettes (9) disposées sur la face extérieure.

13. Dispositif selon la revendication 12, **caractérisé en ce qu'**il est prévu un dérouleur destiné à dérouler les deux bandes de support (21, 23, 43, 45) à partir des rouleaux de dévidage (17, 19).

14. Dispositif selon la revendication 13, **caractérisé en ce que** le dérouleur est agencé entre les deux rouleaux de dévidage (17, 19).

15. Dispositif selon l'une quelconque des revendications 12 à 14, **caractérisé en ce qu'**il est prévu un troisième rouleau de dévidage destiné à recevoir une bande de support vide (59).

16. Dispositif selon l'une quelconque des revendications 11 à 15, **caractérisé en ce que**, en aval du distributeur (25, 51), sont agencés au moins deux rouleaux presseurs (39, 41).
